# EUROPÄISCHE PATENTSCHRIFT

(11) **EP 0 791 975 B1**
(45) Veröffentlichungstag und Bekanntmachung des Hinweises auf die Patenterteilung: **11.06.2003**
(21) Anmeldenummer: 97101602.7
(22) Anmeldetag: 03.02.1997
(51) Int. Cl.: H01Q 1/12, H01R 13/24

(54) **Kontaktierung einer flächigen Antennenleiterstruktur**
Contacting of a flat antenna conductor structure
Connexion de strucure d'antenne platte

(30) Priorität: 17.02.1996 DE 19605999
(43) Veröffentlichungstag der Anmeldung: 27.08.1997
(73) Patentinhaber: DaimlerChrysler AG, 70567 Stuttgart (DE)
(72) Erfinder: Deininger, Jürgen, 70197 Stuttgart (DE); Lotterer, Norbert, 72800 Eningen (DE)

(56) Entgegenhaltungen:
- DE-A- 3 604 437
- DE-C- 3 523 228
- FR-A- 2 649 650

## Beschreibung

Die Erfindung betrifft die Kontaktierung einer flächigen Antennenleiterstruktur nach dem Oberbegriff des Patentanspruchs 1.

Aus der Druckschrift DE 36 04 437 ist bereits eine gattungsgemäße Kontaktierung eines elektrischen Leiters einer Kraftfahrzeugscheibe an eine im Kraftfahrzeug verlaufende Anschlußleitung bekannt. Die gattungsgemäße Kontaktierung umfaßt ein erstes Kontaktierungsmittel, welches auf der Kraftfahrzeugscheibe angeordnet ist und mit einer Leitungsstruktur verbunden ist. Zudem ist ein Kontaktfuß mit mindestens einem zweiten Kontaktierungsmittel karosserieseitig vorgesehen, wobei die Kontaktierung des jeweiligen ersten Kontaktierungsmittel mit dem korrespondierenden zweiten Kontaktierungsmittel bei einer beim Einbau erfolgenden Relativbewegung zwischen dem Fahrzeugeinbauteil und dem Kontaktfuß erfolgt.

Auch die DE 35 23 228 C1 beschreibt eine Kontaktierung eines elektrischen Leiters einer Kraftfahrzeugscheibe mit einer im Kraftfahrzeug verlaufenden Anschlußleitung, bei welcher die Kontaktierung durch eine Relativbewegung beim Einbau erfolgt.

Als nachteilig wird bei den Gegenständen der beiden Dokumente angesehen, daß durch die undefinierte Lage der elektrischen Anschlußleitungen das Toleranzfeld der Antennenimpedanz vergrößert wird und es dadurch zu einer größeren Fehlanpassung kommt.

Aus der DE 42 32 746 C2 ist eine Kontaktierung einer flächigen Antennenleiterstruktur bekannt, welche aus einem Kontaktelement und einer an der Antennenleiterstruktur angeordneten Kontaktstelle besteht. Das Kontaktelement wird aus einem Metallstreifen mit Anschlußfahne gebildet, welcher in einen flachen Träger aus elektrisch isolierendem Kunststoff eingebettet ist. Dabei liegt die Anschlußfahne frei und der Metallstreifen ist innerhalb des Trägers mit einer elektrischen Anschlußleitung verbunden, welche aus dem Träger herausgeführt ist und am freien Ende zum Anschluß an eine Buchse oder einen Stecker eingerichtet ist. Die Anschlußfahne ist mit der Kontaktstelle, insbesondere durch Löten oder Punktschweißen, elektrisch leitend verbunden.

Als nachteilig könnte hierbei erachtet werden, daß zur Kontaktierung der Anschlußfahne mit der Kontaktstelle ein zusätzlicher Arbeitsgang benötigt wird. Zudem wird durch die undefinierte Lage der elektrischen Anschlußleitungen das Toleranzfeld der Antennenimpedanz vergrößert und es kommt zu einer größeren Fehlanpassung.

Aus der DE 41 25 999 C1 ist ferner ein Kontaktelement zur federnden Kontaktierung mit zwei Kontaktstellen, die an den Scheibeninnenseiten einer Doppelglasscheibe angebracht sind, bekannt, wobei das Kontaktelement unterschiedliche geometrische Konfigurationen aufweisen kann.

Diese Druckschrift offenbart aber keine Lösung für das Problem der Kontaktierung einer flächigen Antennenleiterstruktur mit einer elektrischen Anschlußleitung und der Leitungsführung, um ein Antennensignal von einer flächigen Antennenleiterstruktur zu einer Signalverarbeitungsschaltung zu übertragen.

Druckschrift FR-A-2649650 offenbart ein Heizfeld für eine Heckscheibe eines Kraftfahrzeugs, insbesondere ein Heizfeld mit Sammelschienen. Das Heizfeld besteht aus einer leitfähigen Schicht, die auf der Scheibenoberfläche aufgebracht ist und ist über eine Verbindungseinrichtung mit einem elastischen Element, durch das ein Abreißen der Heizfeldanschlüsse verhindert werden soll, mit einer Stromversorgung verbunden.

Aufgabe der Erfindung ist es, eine gattungsgemäße Kontaktierung einer flächigen Antennenleiterstruktur derart weiterzubilden, daß ein vereinfachter Einbau möglich ist und die elektrische Verbindung von einer Antennenleiterstruktur zu einer zugehörigen Signalverarbeitungsschaltung in einer impedanzanpassenden Bauweise ausgeführt wird.

Diese Aufgabe wird erfindungsgemäß mit den Merkmalen des Anspruchs 1 gelöst, wobei die Merkmale der Unteransprüche vorteilhafte Ausgestaltungen und Weiterbildungen kennzeichnen.

Erfindungsgemäß wird die gestellte Aufgabe dadurch gelöst, daß eine elektrische Verbindung zwischen einer flächigen Ancennenleiterstruktur, welche in einem Fahrzeugeinbauteil, insbesondere in einer Fahrzeugscheibe, integriert ist, und einer zugehörigen elektrischen Signalverarbeitungsschaltung durch die Kontaktierung von mindestens einem ersten Kontaktierungsmittel, welches auf dem Fahrzeugeinbauteil angeordnet und mit der Antennenleiterstruktur verbunden ist, mit mindestens einem korrespondierenden zweiten Kontaktierungsmittel, welches karosserieseitig auf einem Kontaktfuß angeordnet ist und mit einer elektrischen Anschlußleitung verbunden ist, hergestellt wird. Durch die Anordnung des zweiten Kontaktierungsmittels auf dem Kontaktfuß wird eine definierte Einbaulage erreicht. Dabei erfolgt die Kontaktierung durch eine Relativbewegung zwischen dem Fahrzeugeinbauteil und dem Kontaktfuß beim Einbau, wobei die Relativbewegung einerseits bei bereits eingebautem Kontaktfuß durch das Fahrzeugeinbauteil, beispielsweise durch Aufsetzen, andererseits bei bereits eingebautem Fahrzeugeinbauteil durch den Kontaktfuß, beispielsweise durch Aufstecken, ausgeführt wird.

Im einfachsten Ausführungsfall ist die elektrische Signalverarbeitungsschaltung als Anschlußbuchse ausgeführt.

Gemäß einer vorteilhaften Ausgestaltung der Erfindung ist das erste Kontaktierungsmittel als Kontaktfläche ausgeführt und Teil der Antennenleiterstruktur und das zweite Kontaktierungsmictel ist als Federelement ausgeführt und auf dem Kontaktfuß angeordnet. Eine elektrische Verbindung zwischen dem zweiten Kontaktierungsmittel und der Signalverarbeitungsschaltung wird dabei durch die elektrische Anschlußleitung, welche beispielsweise durch Löten oder Punktschweißen mit dem zweiten Kontaktierungsmittel verbunden ist, hergestellt.

Bei dieser Ausführungsform der Erfindung wird eine Beschädigung des ersten Kontaktierungsmittels beim Transport des Fahrzeugeinbauteils nahezu ausgeschlossen.

Grundsätzlich sind aber auch andere Ausführungsformen möglich, so kann beispielsweise das erste Kontaktierungsmittel als Federelement und das zweite Kontaktierungsmittel als Kontaktfläche ausgebildet sein, oder beide Kontaktierungsmittel könnten als Federelement ausgebildet sein, um Kontaktprobleme zu vermeiden und Fertigungstoleranzen auszugleichen.

Bei der Erfindung wird die elektrische Anschlußleitung auf einem Träger angeordnet. Dadurch ergibt sich für die elektrische Anschlußleitung eine definierte räumliche Lage und eine festgelegte Länge, wodurch sich das Toleranzfeld der Impedanz verkleinert und ein größerer Abstand zwischen der Signalverarbeitungsschaltung und der flächigen Antennenleiterstruktur verwirklicht werden kann. Der Träger, welcher mit dem Gehäuse der Signalverarbeitungsschaltung verbunden ist, wird dabei aus dem Kontaktfuß und einem Kontaktarm gebildet.

Im Rahmen der Erfindung sind verschiedene Ausführungsformen möglich. So kann die Erfindung auch zur Kontaktierung von flächigen Antennenleiterstrukturen, welche in andere Fahrzeugeinbauteile, wie z. B. Leuchten, Kunststoffteilen oder andere Baugruppen integriert sind, verwendet werden.

Desweiteren kann der Träger fester Bestandteil des Gehäuses der Signalverarbeitungsschaltung sein und gleichzeitig zur Befestigung des Gehäuses dienen. Dabei können bei Bedarf mehrere Träger Anwendung finden. Zudem kann der Kontaktarm an den Kontaktfuß angeformt sein, so daß der Träger als ein kompaktes Bauteil ausgeführt ist.

Zur Vermeidung von Kleberkontakt kann eine Schutzleiste, die gleichzeitig als Abstandspuffer dienen kann, an den Kontaktfuß angeformt sein.

Die elektrische Anschlußleitung kann z. B. als Litze, Koaxialkabel, Blechstreifen, in Folie eingebettete Leiterbahnen oder als flexibles Leitungsband ausgeführt sein.

Besonders vorteilhaft für die Z-Anpassung und die Z-Transformation ist die Ausführung der elektrischen Anschlußleitung als Streifenleitung; dabei kann das Substrat der Streifenleitung durch den Träger gebildet werden, oder der Träger kann nur zur Befestigung und Führung der elektrischen Anschlußleitung dienen.

Zudem ist es möglich, den Kontaktarm als UHF-Antenne oder höherfrequente Antenne auszubilden, ohne daß eine Antennenleitungsstruktur auf einem Fahrzeugeinbauteil notwendig ist.

Bei einer weiteren vorteilhaften Ausführung der Erfindung ist die elektrische Anschlußleitung und die elektrische Signalverarbeitungsschaltung in definierter Weise auf dem Träger angeordnet. Dabei können auf einem Träger auch mehrere elektrische Anschlußleitungen für mehrere Antennenleiterstrukturen angeordnet sein, wobei die elektrischen Signalverarbeitungsschaltungen für die verschiedenen Antennenleiterstrukturen in einer elektrischen Signalverarbeitungsschaltung zusammengefaßt werden können. Bei dieser Ausführungsform ist der Träger innerhalb des Gehäuses der Signalverarbeitungsschaltung angeordnet. Im Gehäuse der Signalverarbeitungsschaltung sind dann Durchgangsöffnungen vorgesehen, durch welche die zweiten Kontaktierungsmittel mit den ersten Kontaktierungsmitteln auf dem Fahrzeugeinbauceil beim Einbau kontaktiert werden können. Bei dieser Ausführungsform kann die elektrische Signalverarbeitungsschaltung in unmittelbarer Nähe der Antennenleiterstruktur angeordnet werden. Die Federelemente, durch welche die elektrische Verbindung zwischen den Antennenleiterstrukturen und den entsprechenden elektrischen Anschlußleitungen hergestellt wird, können als elektrisch leitende Elastomere ausgeführt werden. Durch die Verwendung von elektrisch leitenden Elastomeren wird die Mikroreibung, welche durch Bewegungen zwischen dem Fahrzeugeinbauteil und der Karosserie während des Fahrzeugbetriebs entsteht, zwischen den ersten und den zweiten Kontaktierungsmitteln nahezu vermieden. Die Mikroreibung führt insbesondere bei amplitudenmodulierten Signalen zu starken Signalstörungen. Die beschriebene Ausführungsform eignet sich besonders zur Kontaktierung von mehreren verschiedenen in ein Fahrzeugeinbauteil integrierte Antennenleiterstrukturen.

Im folgenden werden in der Zeichnung dargestellte Ausführungsbeispiele der Erfindung erläutert; es zeigen:
- Fig. 1:: schematische Darstellung eines Ausführungsbeispiels der Erfindung;
- Fig. 2a, 2c und 2f:: schematische Darstellungen von verschiedenen Möglichkeiten der Leitungsführung;
- Fig. 2b, 2d, 2e und 2g:: Schnittbilder zu den verschiedenen Ausführungsmöglichkeiten nach Fig. 2a, 2c und 2f;
- Fig. 3:: eine schematische Darstellung des Kontaktfußes mit Schutzleiste;
- Fig. 4a bis Fig. 4j:: schematische Darstellungen von verschiedenen Ausführungsformen der Kontaktierungsmittel;
- Fig. 5:: eine schematische Darstellung der Erfindung bei der Verwendung von mehreren Antennen auf einem Fahrzeugeinbauteil;
- Fig. 6:: eine schematische Darstellung der Erfindung für eine Antenne mit mehreren Kontaktierungsmöglichkeiten;
- Fig. 7a bis Fig. 7d:: schematische Darstellung von verschiedenen Möglichkeiten der Leitungsführung auf dem Kontaktfuß;
- Fig. 7e bis Fig. 7g:: schematische Darstellung des zweiten Kontaktierungsmittels bei Verwendung eines Koaxialkabels als elektrische Anschlußleitung;
- Fig. 8:: schematische Darstellung einer Ausführung der Erfindung, bei der mehrere elektrische Anschlußleitungen und die elektrische Signalverarbeitungsschaltung auf dem Träger angeordnet sind;
- Fig. 9:: schematische Darstellung einer besonderen Ausführungsform des Federelements zur Kontaktierung von mehreren Antennenleiterstrukturen.

Wie aus der Fig. 1 ersichtlich ist, umfaßt die Kontaktierung einer flächigen Antennenleiterstruktur ein erstes Kontaktierungsmittel 5, welches als Kontaktfläche ausgeführt und auf ein Fahrzeugeinbauteil 7 aufgebracht ist, und ein zweites Kontaktierungsmittel 4, welches als Federelement ausgeführt und auf einem Kontaktfuß 3.1 befestigt ist. An den Kontaktfuß 3.1 ist ein Kontaktarm 3.2 angeformt oder befestigt. Der Kontaktfuß 3.1 und der Kontaktarm 3.2 bilden einen elektrisch nicht leitenden Träger 3, welcher als Teil eines Gehäuses 2 für eine Signalverarbeitungsschaltung ausgebildet oder an diesem befestigt sein kann. Der Träger 3 und das Gehäuse 2 sind mit der Karosserie 1 verbunden. Zwischen dem Fahrzeugeinbauteil 7 und der Karosserie 1 ist eine Kleberraupe 6 zur Befestigung des Fahrzeugeinbauteils 7 eingebracht.

Die Fig. 2a, 2c und 2f zeigen verschiedene Möglichkeiten der Leitungsführung mittels eines Trägers 3, wobei die elektrische Anschlußleitung nur auf den entsprechenden Schnittbildern, Fig. 2b, 2d, 2e und 2g, dargestellt ist.

Die Fig. 2a zeigt eine Ausführungsform, bei welcher die elektrische Anschlußleitung als flexibles Leiterband 10 ausgeführt ist. Die Fig. 2b zeigt ein Schnittbild entlang der Schnittlinie IIb in Fig. 2a, wobei das flexible Leiterband 10 als Streifenleitung ausgeführt ist. Die Streifenleitung umfaßt dabei einen Masseleiter 8.1, einen Antennenleiter 8 und ein trennendes Substrat 9.1 mit einer bestimmten relativen Dielektrizitätskonstanten εᵣ. Das trennende Substrat 9.1 übernimmt gemeinsam mit dem Kontaktfuß 3.1 die Funktion des Trägers 3. Der Antennenleiter 8 verbindet das zweite Kontaktierungsmittel 4 mit einer nicht dargestellten Signalverarbeitungsschaltung. Der Masseleiter 8.1 ist mit einem Masseanschluß der nicht dargestellten Signalverarbeitungsschaltung verbunden und endet offen am Kontaktfuß 3.1. Bei einer anderen nicht dargestellten Ausführungsform endet der Masseleiter 8.1 nicht offen am Kontaktfuß 3.1, sondern er ist mit einem zusätzlichen zweiten Kontaktierungsmittel verbunden, welches mit einem zusätzlichen korrespondierenden ersten Kontaktierungsmittel beim Einbau einen elektrischen Kontakt herstellt.

Die Fig. 2c zeigt eine Ausführungsform mit einem formstabilen Träger 3.

Die Fig. 2d zeigt ein erstes Schnittbild entlang der Schnittlinie IId in Fig. 2c, bei welchem der Träger 3 nur zur Befestigung und Führung der elektrischen Anschlußleitung, welche analog zur Fig. 2b als Streifenleitung ausgeführt ist, verwendet wird. Dabei kann die elektrische Anschlußleitung als selbstklebendes flexibles Leitungsband 10 gemäß Fig. 2a ausgeführt sein.

Die Fig. 2e zeigt ein weiteres Schnittbild entlang der Schnittlinie IIe in Fig. 2c, bei welchem das Substrat der Streifenleitung durch den formstabilen Träger 3 gebildet wird, auf dessen Unterseite (der Karosserie zugewandt) der Masseleiter 8.1 und auf dessen Oberseite der Antennenleiter 8 aufgebracht ist.

Die Fig. 2f zeigt eine Ausführungsform, bei welcher der Träger 3 an die Kontur der Karosserie 1 angepaßt ist und selbstklebend ausgeführt sein kann.

Die Fig. 2g zeigt das Schnittbild entlang der Schnittlinie IIg in Fig. 2f. Dabei wird die Streifenleitungstechnik dadurch verwirklicht, daß die Karosserie 1 als Masseleiter und der Träger 3 als trennendes Substrat, auf dessen Oberseite der Antennenleiter 8 aufgebracht ist, verwendet wird.

Als weitere nicht dargestellte Ausführungsform kann das flexible Leiterband 10 selbstklebend ausgeführt sein und gemäß Fig. 2f auf der Karosserie 1 angeordnet sein.

Die Fig. 3 zeigt eine Ausführungsform des Kontaktfußes 3.1, bei welcher an den Kontaktfuß 3.1 eine Schutzleiste 11 angeformt ist. Die Schutzleiste 11 soll eine Berührung der Kontaktierungsmittel 4, 5 mit der Kleberraupe 6 verhindern. Gleichzeitig kann die Schutzleiste 11 als Abstandspuffer zwischen der Karosserie 1 und dem Fahrzeugeinbauteil 7 ausgeführt sein. Durch die Ausführung der Schutzleiste 11 als Abstandspuffer ergibt sich ein definierter Abstand zwischen dem Kontaktfuß 3.1 und dem Fahrzeugeinbauteil 7 und damit eine definierte Kontaktkraft zwischen den beiden Kontaktierungsmitteln 4, 5. Dabei kann der Abstandspuffer mit oder ohne Ausgleich ausgeführt sein.

Die Fig. 4a bis Fig. 4j zeigen verschiedene Ausführungsformen der Kontaktierungsmittel.

Dabei zeigen die Fig. 4a bis Fig. 4g verschiedene Ausführungsformen des zweiten Kontaktierungsmittels 4 als Metallblechteil, welches bei den dargestellten Ausführungsformen auf den Kontaktfuß 3.1 aufgeclipst werden kann. Grundsätzlich können natürlich auch andere lösbare, aber auch unlösbare Befestigungsarten gewählt werden. So könnte das zweite Kontaktierungsmittel 4 beispielsweise mit dem Kontaktfuß 3.1 verschraubt oder vernietet oder auf diesen aufgeklebt werden. Der eigentliche elektrische Kontakt mit dem ersten Kontaktierungsmittel 5 wird dabei durch ein Federelement 4.1 hergestellt. Im Einzelnen zeigen die Fig. 4a bis Fig. 4g unterschiedliche Ausführungsformen des Federelements 4.1.

Ferner zeigt die Fig. 4h eine Ausführungsform des zweiten Kontaktierungsmittels 4 als Elastomer oder Thermoplast, welches wenigstens an der Oberfläche elektrisch leitend ausgeführt und auf dem Kontaktfuß 3.1 angeordnet ist.

Die Fig. 4i zeigt eine Ausführungsform, bei welcher das erste Kontaktierungsmittel 5 als Federelement und das zweite Kontaktierungsmittel 4 als Kontaktfläche ausgeführt ist.

Die Fig. 4j zeigt eine Ausführungsform, bei welcher beide Kontaktierungsmittel 4, 5 als Federelemente, welche als Elastomer oder Thermoplast mit wenigstens einer elektrisch leitenden Oberfläche ausgeführt sind, ausgebildet sind.

Die Fig. 5 zeigt eine Ausführung der Erfindung bei welcher verschiedene Antennensysteme für unterschiedliche Anwendungen z. B. Kombination von AM-/FM-Antennen, Diversity (Signalempfang durch mehrere Antennen, dadurch Auswahlmöglichkeit abhängig von der Signalqualität), Rundfunk, TV, GPS (Global Positioning System), DAB (Digital Audio Broadcasting), Zusatzdienste (z. B. Garagenöffnung), GSM (Global System Mobile Communication) und Telefon verwendet werden.

Ein Antennensystem besteht dabei jeweils aus einer Antenne 12, welche Teil der Antennenleiterstruktur und in der Zeichnung nur angedeutet ist, und einem ersten Kontaktierungsmittel 5, beide auf einem Fahrzeugeinbauteil 7 angeordnet, einem Träger 3 mit elektrischen Anschlußleitungen und mit einem zweiten Kontaktierungsmittel 4 und einer in einem Gehäuse 2 untergebrachten Signalverarbeitungsschaltung. Dabei soll das gestrichelt angedeutete Gehäuse 2.1 die Möglichkeit aufzeigen, alle Signalverarbeitungsschaltungen in einem gemeinsamen Gehäuse 2.1 unterzubringen.

Die Fig. 6 zeigt die Anwendung von mehreren ersten Kontaktierungsmitteln 5.1 bis 5.3 für eine Antenne 12. Dadurch wird eine alternative Kontaktierung, abhängig von der Positionierung des Gehäuses 2 einer Signalverarbeitungsschaltung mit dem zugehörigen Träger 3, zur Frequenzanpassung möglich. Die gestrichelten Darstellungen zeigen dabei die alternativen Positionierungsmöglichkeiten.

Die Fig. 7a und das Schnittbild 7b entlang der Schnittlinie VIIb in Fig. 7a zeigen die Ausführung des Massekontaktes 8.2 für die Masseleitung 8.1, wenn die Masseleitung 8.1 auf der Unterseite des Trägers 3 bzw. des Kontaktfußes 3.1 angeordnet ist. Wie aus den Fig. 7a und 7b ersichtlich ist, wird die Masseleitung 8.1 auf der Unterseite des Kontaktfußes 3.1 mittels einer Durchkontaktierung 8.4 mit dem Massekontakt 8.2 auf der Oberseite des Kontaktfußes 3.1 elektrisch leitend verbunden. Dabei wird der Abschnitt des Antennenleiters 8, welcher auf dem Kontaktfuß 3.1 angeordnet ist als Antennenleiterkontakt 8.3 bezeichnet.

Die Fig. 7c und das Schnittbild 7d entlang der Schnittlinie VIId in Fig. 7c zeigen eine Ausführung der Erfindung, bei welcher ein Antennenleiter 8 und zwei Masseleiter 8.1 als Koplanarleitungen nebeneinander auf der Oberseite des Trägers 3 bzw. des Kontaktfußes 3.1 angeordnet sind. Dabei werden die Abschnitte der Masseleiter 8.1, welche auf dem Kontaktfuß 3.1 angeordnet sind als Massekontakte 8.2 und der Abschnitt des Antennenleiters 8, welcher auf dem Kontaktfuß 3.1 angeordnet ist als Antennenleiterkontakt 8.3 bezeichnet.

Die Fig. 7e bis 7g zeigen eine Ausführung des Kontaktfußes 3.1 mit einem Federelement 4.1 mit den entsprechenden Kontakten für die Anwendung eines Koaxialkabels 10.1 als elektrische Anschlußleitung. Dabei zeigt die Fig. 7e den Kontaktfuß 3.1 und das Federelement 4.1 mit einer Durchkontaktierung 8.4 für den Masseleiter und den Antennenleiter des Koaxialkabels 10.1. Durch die Durchkontaktierung 8.4 wird einerseits der Massekontakt 8.2 auf der Oberseite des Federelements 4.1 mit dem Masseleiter des Koaxialkabels 10.1 und andererseits der Antennenleiterkontakt 8.3 mit dem Antennenleiter des Koaxialkabels 10.1 elektrisch leitend verbunden. Die Fig. 7f und 7g zeigen in der Draufsicht auf das Federelement 4.1 jeweils eine Ausführungsform des Massekontaktes 8.2 und des Antennenleiterkontaktes 8.3 auf der Oberseite des Federelements 4.1.

Die in den Fig. 7a bis 7g genannten Massekontakte 8.2 und Antennenleiterkontakte 8.3 sind jeweils Teil des zweiten Kontaktierungsmittels und können als Kontaktflächen oder als elastische Federelemente, beispielsweise als Elastomere, ausgebildet sein. Eine spezielle Ausführung der zweiten Kontaktierungsmittel zur Kontaktierung von drei Kontaktstellen zeigt die Fig. 9.

Die Fig. 8 zeigt schematisch eine Ausführungsform der Erfindung, bei welcher der Träger 3 innerhalb eines nicht dargestellten Gehäuses für eine elektrische Signalverarbeitungsschaltung 2.2 angeordnet ist. Bei der Ausführungsform sind drei elektrische Anschlußleitungen mit den entsprechenden Kontaktfüßen 3.1 zur elektrischen Verbindung von drei nicht dargestellten Antennenleiterstrukturen mit den entsprechenden elektrischen Signalverarbeitungsschaltungen dargestellt. Die elektrischen Anschlußleitungen sind als Streifenleitungen mit jeweils einem Antennenleiter 8 auf der Oberseite des Trägers 3 und einer Masseleitung 8.1 auf der Unterseite des Trägers 3 gemäß Fig. 7a und Fig. 7b ausgeführt. Ferner werden die Bereiche des Trägers 3 als Kontaktfüße 3.1 bezeichnet, auf denen die Massekontakte 8.2 und die Antennenleiterkontakte 8.3 der zugehörigen elektrischen Anschlußleitung angeordnet sind. Zudem ist es vorstellbar, daß die gesamte Unterseite des Trägers 3 als Masseleiter 8.1 ausgebildet ist, welcher mittels Durchkontaktierungen im Bereich der Kontaktfüße 3.1 mit den notwendigen Massekontakten 8.2 auf der Oberseite der Kontaktfüße 3.1 elektrisch verbunden wird. Grundsätzlich können die elektrischen Anschlußleitungen aber auch als Koplanarleitungen gemäß Fig. 7c und Fig. 7d ausgeführt werden. Die für die unterschiedlichen Antennenleiterstrukuren notwendigen Signalverarbeitungsschaltungen sind zu einer Signalverarbeitungsschaltung 2.2 zusammengefaßt. Zusätzlich ist auch die elektrische Signalverarbeitungsschaltung 2.2 auf dem Träger 3 angeordnet. Bei dieser Ausführungsform sind im nicht dargestellten Gehäuse der elektrischen Signalverarbeitungsschaltung mehrere Durchbruchsöffnungen vorgesehen. Durch die mehreren Durchbruchsöffnungen werden die zweiten Kontaktierungsmittel auf den zugeordneten Kontaktfüßen 3.1 mittels den zugehörigen Federelementen mit den entsprechenden ersten Kontaktierungsmitteln auf dem Fahrzeugeinbauteil beim Einbau elektrisch leitend verbunden. Ein besonders für diese Ausführungsform geeignetes Federelement zeigt die Fig. 9.

Die Fig. 9 zeigt eine Ausführungsform der Erfindung zur gleichzeitigen Kontaktierung von mehreren zweiten Kontaktierungsmitteln mit den entsprechenden ersten Kontaktierungsmitteln 5. Ein zweites Kontaktierungsmittel besteht dabei aus einem Federelement 4.1 und einer Kontaktfläche. Die Kontaktfläche kann dabei als Massekontakt 8.2 oder als Antennenleiterkontakt 8.3 ausgeführt sein. Die Federelemente 4.1 für die einzelnen Kontaktierungen sind dabei auf einem nicht leitenden Grundträger 14, welcher lösbar mittels entsprechender Befestigungsmittel 14.1 mit dem Kontaktfuß 3.1 verbunden ist, angeordnet. Der Grundträger 14 kann zusammen mit den Federelementen 4.1 die Funktion eines Abstandspuffers für das gestrichelt dargestellte Fahrzeugeinbauteil 7 übernehmen. Um eine größere Federwirkung zu erreichen, kann der Grundkörper 14 zusätzlich hohl ausgeführt werden. Die Federelemente 4.1 sind dabei als zumindest an der Oberfläche elektrisch leitende Elastomere ausgebildet. Die ersten Kontaktierungsmittel 5 sind als Kontaktflächen ausgebildet. Die elektrische Anschlußleitung kann dabei als Streifenleitung - d. h. Der Masseleiter ist auf der Unterseite und der Antennenleiter ist auf der Oberseite des Trägers 3 bzw. des Kontaktfußes 3.1 angeordnet - oder als Koplanarleitung - d. h. Die Masseleiter 8.1 und der Antennenleiter 8 sind wie dargestellt auf der Oberseite des Trägers 3 bzw. Kontaktfußes 3.1 angeordnet-ausgeführt sein. Die gezeigte Ausführung eignet sich besonders für die in Fig. 8 dargestellte Ausführungsform der Erfindung, bei welcher mehrere nicht dargestellte Antennenleiterstrukturen gleichzeitig kontaktiert werden müssen, wobei die Fig. 9 nur die Kontaktierung von einer Antennenleiterstruktur mit drei ersten Kontaktierungsmitteln auf dem gestrichelt gezeichneten Fahrzeugeinbauteil 7 darstellt. Durch Verlängerung des Grundträgers 14 und Aufbringen von weiteren Federelementen 4.1 können weitere Antennenleiterstrukturen gleichzeitig kontaktiert werden. Um beispielsweise die Ausführungsform nach Fig. 8 zu realisieren müßten neun Federelemente 4.1 in entsprechendem Abstand auf dem verlängerten Grundträger 14 aufgereiht werden.

## Patentansprüche

1. Kontaktierung einer flächigen Antennenleiterstruktur, welche in ein Fahrzeugeinbauteil (7), insbesondere eine Fahrzeugscheibe, integriert ist, mit mindestens einem ersten Kontaktierungsmittel (5), welches auf dem Fahrzeugeinbauteil (7) angeordnet und mit der Antennenleiterstruktur verbunden ist, und mindestens einem Kontaktfuß (3.1) mit mindestens einem zweiten Kontaktierungsmittel (4), welcher karosserieseitig vorgesehen ist, wobei die Kontaktierung des jeweiligen ersten Kontaktierungsmittels (5) mit dem korrespondierenden zweiten Kontaktierungsmittel (4) bei einer beim Einbau erfolgenden Relativbewegung zwischen Fahrzeugeinbauteil (7) und Kontaktfuß (3.1) erfolgt, mit mindestens einer elektrischen Anschlußleitung und mindestens einem Träger (3),
**dadurch gekennzeichnet,**
**daß** mindestens eine Signalverarbeitungsschaltung vorgesehen ist, wobei wenigstens der Kontaktfuß (3.1) integraler Bestandteil des Trägers (3) ist, wobei die mindestens eine elektrische Anschlußleitung das jeweilige zweite Kontaktierungsmittel (4) mit der entsprechenden Signalverarbeitungsschaltung verbindet, und wobei zur definierten impedanzanpassenden Leitungsführung die mindestens eine elektrische Anschlußleitung auf ihrer gesamten Länge auf dem entsprechenden Träger (3) in definierter Weise angeordnet und mit einer festgelegten Länge ausgeführt ist.

2. Kontaktierung nach Anspruch 1, **dadurch gekennzeichnet, dass** die elektrische Anschlussleitung als Koaxialkabel ausgeführt ist.

3. Kontaktierung nach Anspruch 1, **dadurch gekennzeichnet, dass** die elektrische Anschlussleitung als Streifenleitung ausgeführt ist.

4. Kontaktierung nach Anspruch 3, **dadurch gekennzeichnet, dass** das Substrat der Streifenleitung durch den Träger (3) gebildet wird.

5. Kontaktierung nach Anspruch 1, **dadurch gekennzeichnet, dass** der Träger (3) der Karosseriekontur angepasst ist.

6. Kontaktierung nach Anspruch 1, **dadurch gekennzeichnet, dass** das erste Kontaktierungsmittel (5) unlösbar oder lösbar auf dem Fahrzeugeinbauteil (7) befestigt ist.

7. Kontaktierung nach Anspruch 1, **dadurch gekennzeichnet, dass** das erste Kontaktierungsmittel (5) und/oder das zweite Kontaktierungsmittel (4) als Metallblechteil mit Federelement ausgebildet ist.

8. Kontaktierung nach Anspruch 1, **dadurch gekennzeichnet, dass** das erste Kontaktierungsmittel (5) und/oder das zweite Kontaktierungsmittel (4) als Kontaktfläche ausgebildet ist.

9. Kontaktierung nach Anspruch 1, **dadurch gekennzeichnet, dass** das erste Kontaktierungsmittel (5) und/oder das zweite Kontaktierungsmittel (4) als Elastomer oder Thermoplast, welches wenigstens an der Oberfläche elektrisch leitend ist, ausgebildet ist.

10. Kontaktierung nach Anspruch 1, **dadurch gekennzeichnet, dass** das zweite Kontaktierungsmittel lösbar oder unlösbar auf dem Kontaktfuß (3.1) befestigbar ist.

11. Kontaktierung nach Anspruch 1, **dadurch gekennzeichnet, dass** an dem Kontaktfuß (3.1.) eine Schutzleiste (11) angeformt ist, wobei die Schutzleiste (11) als Abstandspuffer mit oder ohne Ausgleich ausgebildet sein kann.

12. Kontaktierung nach Anspruch 1, **dadurch gekennzeichnet, dass** die Antennenleiterstruktur aus einer oder mehreren Antennen für unterschiedliche Frequenzbereiche aufgebaut ist, wobei jeder Antenne (12) mindestens ein erstes Kontaktierungsmittel (5) und mindestens ein zweites Kontaktierungsmittel (4) mit der entsprechenden Signalverarbeitungsschaltung zugeordnet wird.

13. Kontaktierung nach Anspruch 12, **dadurch gekennzeichnet, dass**
für jede der Signalverarbeitungsschaltungen ein eigenes Gehäuse (2) vorgesehen ist.

14. Kontaktierung nach Anspruch 12, **dadurch gekennzeichnet, dass**
alle Signalverarbeitungsschaltungen in einem Gehäuse (2.1.) untergebracht sind.

15. Kontaktierung nach Anspruch 12, **dadurch gekennzeichnet, dass**
für mindestens eine der Antennen (12) mehrere erste Kontaktierungsmittel (5.1 bis 5.3) zur alternativen Kontaktierung mit einem zweiten Kontaktierungsmittel (4) vorgesehen sind.

16. Kontaktierung nach Anspruch 1, **dadurch gekennzeichnet, dass** mehrere Anschlussleitungen mit einer festgelegten Länge auf dem Träger (3) angeordnet sind.

17. Kontaktierung nach Anspruch 1, **dadurch gekennzeichnet, dass** der Träger (3) formstabil ausgeführt ist.

18. Kontaktierung nach Anspruch 1, **dadurch gekennzeichnet, dass** der Träger innerhalb des Gehäuses für eine elektrische Signalverarbeitungsschaltung (2.2) angeordnet ist.

19. Kontaktierung nach Anspruch 18, **dadurch gekennzeichnet, dass**
die elektrische Signalverarbeitungsschaltung (2.2) auf dem Träger (3) angeordnet ist.

20. Kontaktierung nach Anspruch 1, **dadurch gekennzeichnet, dass** der Träger (3) als hochfrequente Antenne, insbesondere als UHF-Antenne, ausgebildet ist.

21. Kontaktierung nach Anspruch 1, **dadurch gekennzeichnet, dass** ein Grundträger (14) mit entsprechenden Befestigungsmitteln (14.1) auf dem Kontaktfuß (3.1) angeordnet ist, wobei auf dem Grundträger (14) mehrere Federelemente (4.1) angeordnet sind, wobei die Federelemente (4.1) als zumindest an der Oberfläche elektrisch leitende Elastomere ausgebildet sind und wobei die Federelemente (4.1) gemeinsam mit dem Grundträger (14) als Abstandpuffer für das Fahrzeugbauteil (7) ausgebildet sind.

## Claims

1. Contact system for a flat antenna conductor structure which is integrated in a component (7) to be fitted in a vehicle, in particular a vehicle window, the said system comprising at least one first contact means (5) arranged on the vehicle component (7) and connected to the antenna conductor structure, and at least one contact foot (3.1) having at least one second contact means (4) which is provided on the vehicle body, such that contact is established between the respective first contact means (5) and the corresponding second contact means (4) by virtue of a relative movement effected during fitting between the vehicle component (7) being fitted and the contact foot (3.1), and comprising also at least one electrical connection lead and at least one support (3),
**characterised in that**
at least one signal processing circuit is provided, and at least the contact foot (3.1) is an integral part of the support (3), and the at least one electrical connection lead connects the respective second contact means (4) to the corresponding signal processing circuit, and to achieve defined impedance-matched guiding of the leads, the at least one electrical conduction lead is arranged along its entire length in a defined way on the corresponding support (3) and is made with an established length.

2. Contact system according to Claim 1,
**characterised in that**
the electrical connection lead is a coaxial cable.

3. Contact system according to Claim 1,
**characterised in that**
the electrical connection lead is a strip lead.

4. Contact system according to Claim 3,
**characterised in that**
the substrate of the strip lead is formed by the support (3).

5. Contact system according to Claim 1,
**characterised in that**
the support (3) is adapted to the contour of the vehicle body.

6. Contact system according to Claim 1,
**characterised in that**
the first contact means (5) is fixed detachably or non-detachably to the fitted vehicle component (7).

7. Contact system according to Claim 1,
**characterised in that**
the first contact means (5) and/or the second contact means (4) consist of a sheet metal component forming a spring element.

8. Contact system according to Claim 1,
**characterised in that**
the first contact means (5) and/or the second contact means (4) consist of a contact surface.

9. Contact system according to Claim 1,
**characterised in that**
the first contact means (5) and/or the second contact means (4) consist of an elastomer or thermoplastic, which is electrically conducting at least at the surface.

10. Contact system according to Claim 1,
**characterised in that**
the second contact means can be fixed detachably or non-detachably on the contact foot (3.1).

11. Contact system according to Claim 1,
**characterised in that**
a protective strip (11) is formed on the contact foot (3.1), and the protective strip (11) can be made as a spacer with or without adjustment.

12. Contact system according to Claim 1,
**characterised in that**
the antenna conductor structure consists of one or more antennae for different frequency ranges, and each antenna (12) is associated with at least one first contact means (5) and at least one second contact means (4), with the corresponding signal processing circuit.

13. Contact system according to Claim 12,
**characterised in that**
a housing (2) of its own is provided fore each of the signal processing circuits.

14. Contact system according to Claim 12,
**characterised in that**
all the signal processing circuits are accommodated in one housing (2.2).

15. Contact system according to Claim 12,
**characterised in that**
for at least one of the antennae (12) several first contact means (5.1 to 5.3) are provided to enable alternative contacts to be made with a second contact means (4).

16. Contact system according to Claim 1,
**characterised in that**
several connection leads of established length are arranged on the support (3).

17. Contact system according to Claim 1,
**characterised in that**
the support (3) is of fixed shape.

18. Contact system according to Claim 1,
**characterised in that**
the support is arranged inside the housing of the electric signal processing circuit (2.2).

19. Contact system according to Claim 18,
**characterised in that**
the electric signal processing circuit (2.2) is arranged on the support (3).

20. Contact system according to Claim 1,
**characterised in that**
the support (3) is formed as a high-frequency antenna, in particular as a UHF antenna.

21. Contact system according to Claim 1,
**characterised in that**
a base support (14) is attached by appropriate fastening means (14.1) to the contact foot (3.1), several spring elements (4.1) being arranged on the base support (14), the spring elements (4.1) being formed as elastomers which are electrically conductive at least at their surface, and the spring elements (4.1), together with the base support (14), constitute a spacer for the fitted vehicle component (7).

## Revendications

1. Connexion d'une structure de conducteur d'antenne plate, intégrée dans un composant de véhicule (7), en particulier une vitre de véhicule, avec au moins un premier moyen de connexion (5), disposé sur le composant de véhicule (7) et relié à la structure de conducteur d'antenne, et au moins un pied de contact (3.1) avec au moins un deuxième moyen de contact (4), prévu côté carrosserie, la connexion du premier moyen de connexion (5) respectif au deuxième moyen de connexion (4) correspondant se faisant lors d'un déplacement relatif, s'effectuant au montage, entre le composant de véhicule (7) et le pied de contact (3.1), avec au moins une ligne de raccordement électrique et au moins un support (3), **caractérisée en ce qu'**au moins un circuit de traitement du signal est prévu, au moins le pied de contact (3.1) faisant partie intégrante du support (3), la au moins une ligne de raccordement électrique reliant le deuxième moyen de contact (4) respectif au circuit de traitement de signal correspondant, et la au moins une ligne de raccordement électrique, devant assurer le passage du courant, de façon adaptée à l'impédance et définie, étant disposée de manière définie sur toute sa longueur sur le support (3) correspondant, et est réalisée avec une longueur fixée.

2. Connexion selon la revendication 1, **caractérisée en ce que** la ligne de raccordement électrique est réalisée sous la forme de câble coaxial.

3. Connexion selon la revendication 1, **caractérisée en ce que** la ligne de raccordement électrique est réalisée sous la forme de conducteur à ruban.

4. Connexion selon la revendication 3, **caractérisée en ce que** le substrat du conducteur à ruban est formé par le support (3).

5. Connexion selon la revendication 1, **caractérisée en ce que** le support (3) est adapté au contour de carrosserie.

6. Connexion selon la revendication 1, **caractérisée en ce que** le premier moyen de connexion (5) est fixé de façon indésolidarisable ou désolidarisable sur le composant de véhicule (7).

7. Connexion selon la revendication 1, **caractérisée en ce que** le premier moyen de connexion (5) et/ou le deuxième moyen de connexion (4) est réalisé sous la forme de pièces en tôle métallique avec un élément élastique.

8. Connexion selon la revendication 1, **caractérisée en ce que** le premier moyen de connexion (5) et/ou le deuxième moyen de connexion (4) est/sont réalisé(s) sous la forme de surface de contact.

9. Connexion selon la revendication 1, **caractérisée en ce que** le premier moyen de connexion (5) et/ou le deuxième moyen de connexion (4) est/sont réalisé(s) sous la forme de matériau élastomère ou thermoplastique, conducteur de l'électricité au moins sur la surface.

10. Connexion selon la revendication 1, **caractérisée en ce que** le deuxième moyen de connexion est susceptible d'être fixé de façon désolidarisable ou indésolidarisable sur le pied de contact (3.1).

11. Connexion selon la revendication 1, **caractérisée en ce que**, sur le pied de contact (3.1), est formée d'un seul tenant une bande protectrice (11), la bande protectrice (11) pouvant être réalisée en tant que tampon d'espacement, avec ou sans compensation.

12. Connexion selon la revendication 1, **caractérisée en ce que** la structure de conducteur d'antenne est construite à partir d'une ou plusieurs antennes prévues pour des plages de fréquence différentes, à chaque antenne (12) étant associé au moins un premier moyen de connexion (5) et au moins un deuxième moyen de connexion (4) au circuit de traitement de signal correspondant.

13. Un Connexion selon la revendication 12, **caractérisée en ce qu'**un boîtier (2) propre est prévu pour chacun des circuits de traitement de signal.

14. Connexion selon la revendication 12, **caractérisée en ce que** tous les circuits de traitement de signal sont logés dans un boîtier (2.1).

15. Connexion selon la revendication 12, **caractérisée en ce que**, pour au moins l'une des antennes (12), sont prévus plusieurs premiers moyens de connexion (5.1 à 5.3), pour assurer la connexion alternée à un deuxième moyen de connexion (4).

16. Connexion selon la revendication 1, **caractérisée en ce que** plusieurs lignes de raccordement de longueur fixe sont disposées sur le support (3).

17. Connexion selon la revendication 1, **caractérisée en ce que** le support (3) est de forme stable.

18. Connexion selon la revendication 1, **caractérisée en ce que** le support est disposé à l'intérieur du boîtier prévu pour un circuit de traitement de signal électrique (2.2).

19. Connexion selon la revendication 18, **caractérisée en ce que** le circuit de traitement de signal électrique (2.2) est disposé sur le support (3).

20. Connexion selon la revendication 1, **caractérisée en ce que** le support (3) est réalisé sous la forme d'antenne pour haute fréquence, en particulier d'antenne UHF.

21. Connexion selon la revendication 1, **caractérisée en ce qu'**un support de base (14) est disposé avec des moyens de fixation (14.1) correspondants sur les pieds de contact (3.1), sur le support de base (14) étant disposés plusieurs éléments élastiques (4.1), les éléments élastiques (4.1) étant réalisés sous forme d'élastomère conducteur d'électricité, au moins sur la surface, et les éléments élastiques (4.1) étant réalisés conjointement avec le corps de base (14), sous forme de tampon d'espacement pour le composant de véhicule (7).
